# EUROPÄISCHE PATENTSCHRIFT

(11) **EP 2 359 993 B1**
(45) Veröffentlichungstag und Bekanntmachung des Hinweises auf die Patenterteilung: **09.05.2012**
(21) Anmeldenummer: 11000405.8
(22) Anmeldetag: 20.01.2011
(51) Int. Cl.: B26D 7/18, B26F 1/40

(54) **Vorrichtung zur Stanzbereitung von flächigen Substraten**
Device for die preparation for flat substrates
Dispositif de préparation d'estampillage de substrats plats

(30) Priorität: 24.02.2010 DE 102010009034
(43) Veröffentlichungstag der Anmeldung: 24.08.2011
(73) Patentinhaber: Haff & Schneider GmbH & Co. OHG, 87484 Nesselwang (DE)
(72) Erfinder: Mörz, Fridolin, 87484 Nesselwang (DE)
(74) Vertreter: Munk, Ludwig

(56) Entgegenhaltungen:
- EP-A1- 0 620 087
- AT-B- 387 179
- DE-A1- 10 140 496
- DE-A1- 19 841 415

## Beschreibung

Die Erfindung betrifft eine Vorrichtung zur Stanzbearbeitung von flächigen Substraten, insbesondere Verpackungsfolien, mit in gegenseitigen Eingriff bringbaren Stanzwerkzeugen, von denen wenigstens eines mittels einer zugeordneten Antriebseinrichtung reziprozierend bewegbar ist und wenigstens eines an einem Messerhalter angebracht ist, der auf einem vorzugsweise stationären Tragbalken aufnehmbar ist, und mit einer wenigstens einem Stanzwerkzeug zugeordneten Abführeinrichtung zum Abführen von bei der Stanzbearbeitung anfallenden Stanzabfällen, wobei an die den Abfällen zugeordneten Bereiche des betreffenden Stanzwerkzeugs anschließende Entsorgungskanäle und ein hiermit verbundener Abfallbehälter vorgesehen sind.

Bei einer aus der Praxis bekannten Anordnung oben genannter Art ist der Abfallbehälter auf den dem oberen Stanzwerkzeug zugeordneten, stationären Tragbalken aufgesetzt. Die Entsorgungskanäle sind dabei als im Abfallbehälter endende, den dem oberen Stanzwerkzeug zugeordneten Messerträger und Tragbalken in Stanzrichtung gerade durchsetzende Schächte ausgebildet. Dies führt zu einer vergleichsweise großen Kanallänge. Im Betrieb bildet sich in den genannten Schächten jeweils eine Säule von übereinander gestapelten Stanzabfällen, die schrittweise durch von unten beigeschichtete Abfälle angehoben werden. Infolge der großen Kanallänge besteht dabei die Gefahr, dass sich die Stanzabfälle hierin verkanten bzw. verklemmen können, was zu einem Stau und damit zu Betriebsstörungen führen kann. Die Folge davon sind unerwünschte Maschinen-Stillstandszeiten zur Beseitigung des Staus.

Im Falle eines Wechsels des Messerhalters, was bei einem Messerwechsel erforderlich ist, werden die den Tragbalken durchsetzenden Bereiche der Entsorgungskanäle eingangsseitig freigelegt. Dabei besteht die Gefahr, dass die hierin sich befindenden Stanzabfälle nach unten herausfallen und sich unkontrolliert über die ganze Anlage verteilen, was eine umständliche Reinigung erforderlich macht. Ein weiterer Nachteil ist darin zu sehen, dass im Falle einer Formatänderung nicht nur der Messerhalter, sondern auch der komplette Tragbalken ausgetauscht werden müssen, wodurch ein hoher Aufwand in Kauf genommen werden muss. Die bekannte Anordnung erweist sich daher als nicht zwerlässig und arbeitsfreundlich genug.

Hiervon ausgehend ist es daher die Aufgabe der vorliegenden Erfindung, eine Vorrichtung eingangs erwähnter Art mit einfachen und kostengünstigen Mitteln so zu verbessern, dass eine hohe Zuverlässigkeit und rationelle Arbeitsweise gewährleistet sind.

Diese Aufgabe wird erfindungsgemäß dadurch gelöst, dass bei der gattungsgemäßen Anordnung eingangs erwähnter Art die Entsorgungskanäle außerhalb des Tragbalkens aus dem Messerhalter herausgeführt sind und in einen diesem benachbarten Sammelkanal münden, der mit dem Abfallbehälter verbunden und in diesen entleerbar ist.

Mit diesen Maßnahmen werden die oben genannten Nachteile des gattungsgemäßen Standes der Technik vollständig beseitigt. Da die Entsorgungskanäle nicht durch den Tragbalken hindurchgeführt sind, ergibt sich in vorteilhafter Weise eine vergleichsweise kurze Länge der Entsorgungskanäle, wodurch einer Staugefahr vorgebeugt ist. Außerdem ist sichergestellt, dass sich oberhalb des Messerträgers keine übereinander gestapelten Stanzabfälle befinden, so dass im Falle eines Abbaus des Messerträgers auch keine Stanzabfälle aus den Entsorgungskanälen herausfallen und sich über die Umgebung verteilen können. Ein weiterer Vorteil ist darin zu sehen, dass der Abfallbehälter nicht auf dem dem betreffenden Stanzwerkezug zugeordneten Tragbalken aufgenommen sein muss, sondern ohne weiteres neben der Stanzvorrichtung platziert sein kann, was die Handhabung des Abfallbehälters erleichtert. Zudem wird hierdurch die Entleerung des Sammelkanals, der über eine entsprechende Leitung mit dem Abfallbehälter verbunden sein kann, erleichtert.

Vorteilhafte Ausgestaltungen und zweckmäßige Fortbildungen der übergeordneten Maßnahmen sind in den Unteransprüchen angegeben.

So sind die messerhalterseitigen Entsorgungskanäle zweckmäßig gegenüber der Stanzrichtung umgelenkt, was der Bildung von säulenförmig übereinander gestapelten Stanzabfällen entgegenwirkt.

Eine weitere vorteilhafte Maßnahme kann darin bestehen, dass dem Messerhalter eine hieran anbaubare, über seine Länge durchgehende Schiene zugeordnet ist, die eine den Sammelkanal bildende Längsbohrung aufweist, die mit an die messerhalterseitigen Entsorgungskanäle anschließenden Eingängen versehen ist. Dies erleichtert die Kupplung des Sammelkanals mit den Entsorgungskanälen.

In weiterer Fortbildung der übergeordneten Maßnahmen kann vorgesehen sein, dass der Sammelkanal durch Luftflotation in den Abfallbehälter entleerbar ist. Diese Maßnahme gewährleistet einen zuverlässigen Transport der abzuführenden Stanzabfälle, wodurch einem Stau wirksam vorgebeugt wird.

Eine weitere, besonders zu bevorzugende Fortbildung der übergeordneten Maßnahmen kann darin bestehen, dass die Luftflotation im Takt der Stanzbearbeitung aktiviert wird, wodurch der Energieverbrauch und eine eventuelle Lärmbelästigung minimiert werden.

Eine besonders zweckmäßige Maßnahme kann dabei darin bestehen, dass der Sammelkanal mit seinem vom Abfallbehälter abgewandten Ende an eine Druckluftquelle angeschlossen und von dieser mit Blasluft beaufschlagbar ist, wobei als Druckluftquelle bevorzugt der Luftauslass eines als dem reziprozierend bewegbaren Stanzwerkzeug zugeordnete Antriebseinrichtung ausgebildeter Pneumatikzylinder verwendbar ist. Hierbei ergibt sich automatisch bei jedem Maschinentakt ein den Sammelkanal beaufschlagender Luftstoß. Eine zusätzliche Steuerung ist dabei nicht erforderlich.

Weitere vorteilhafte Ausgestaltungen und zweckmäßige Fortbildungen der übergeordnten Maßnahmen sind in den restlichen Unteransprüchen angegeben und aus der nachstehenden Beispielsbeschreibung anhand der Zeichnung näher entnehmbar.

In der nachstehend beschriebenen Zeichnung zeigen:
- Figur 1: eine Draufsicht auf eine zu Verpackungen zu verarbeitende Platine mit eingezeichnetem Schnittbild,
- Figur 2: eine Ansicht einer zur Bearbeitung der Platine gemäß Figur 1 geeignete Folienstanze und
- Figur 3: einen Schnitt entlang der Linie III/III in Figur 2.

Hauptanwendungsgebiet der Erfindung ist die Stanzbearbeitung von Kunststofffolien bzw. -platinen, insbesondere deren Aufteilung in mehrere zur Weiterverarbeitung zu Verpackungszwecken geeignete Nutzen.

Die der Figur 1 zugrundeliegende Platine 1 wird in mehrere Nutzen 2 unterteilt, die an ihren Ecken abgerundet sind. Dabei ergeben sich Stanzabfälle 3 inform kleiner Vierecke mit konkav nach innen gebogenen Seiten. Diese können vorab ausgestanzt werden oder fallen beim Ausschneiden der Nutzen 2 an.

Die hierzu vorgesehene Stanzvorrichtung besitzt, wie die Figuren 2 und 3 zeigen, ein Maschinengestell 4 , das inform eines geschlossenen Rahmens mit einem Fenster 5 zum Durchführen der zu bearbeitenden Substrate ausgebildet ist. Im Bereich des Fensters 5 sind zwei in gegenseitigen Eingriff bringbare, das heißt aufeinander zu und voneinander weg bewegbare Stanzwerkzeuge 6, 7 vorgesehen. Es genügt, wenn ein Stanzwerkzeug reziprozierend bewegt wird. Das andere Stanzwerkzeug kann stationär angeordnet sein.

Im dargestellten Beispiel ist das obere Stanzwerkzeug 6 stationär im Gehäuse 4 aufgenommen. Das untere Stanzwerkzeug 7 ist reziprozierend auf- und abbewegbar. Das obere Stanzwerkzeug 6 ist im dargestellten Beispiel als mit gemäß dem gewünschten Schnittbild angeordneten Schneidkanten versehene Messeranordnung ausgebildet und an einem zugeordneten Messerträger 8 angebracht. Dieser ist auf einem zugeordneten, in das Maschinengestell 4 eingebauten Tragbalken 9 aufnehmbar, der hier den oberen Querholm des rahmenförmigen Maschinengestells 4 bildet. Das der genannten Messeranordnung gegenüberliegende Stanzwerkzeug, hier das untere Stanzwerkzeug 7, kann als eine ebene Gegenfläche aufweisender Amboss ausgebildet sein.

Das bewegbare Stanzwerkzeug, hier das untere Stanzwerkzeug 7, ist auf einem in Stanzrichtung verschiebbar im Maschinengestell 4 gelagerten Schlitten 10 aufgenommen, der mittels einer zugeordneten Antriebseinrichtung auf- und abbewegbar ist. Diese enthält im dargestellten Beispiel wenigstens einen Pneumatikzylinder 11, dessen Kolbenstange am Schlitten 10 angreift. Der Pneumatikzylinder 11 ist mittels einer zugeordneten Druckluftquelle 12, bei der es sich um ein in Werkstätten in der Regel vorhandenes Druckluftnetz handeln kann, mit Druckluft beaufschlagbar. Hierzu kann eine geeignete Schalt- und/oder Steuereinrichtung vorgesehen sein.

Dem durch eine Messeranordnung gebildeten Stanzwerkzeug 6 ist eine Abführeinrichtung zum Abführen der bei der Stanzbearbeitung anfallenden Stanzabfälle 3 oben genannter Art zugeordnet. Hierzu sind, wie den Figuren 2 und 3 entnehmbar ist, an die den Stanzabfällen 3 zugeordneten Bereiche des betreffenden Stanzwerkzeugs, hier des oberen Stanzwerkzeugs 6, anschließende, im Messerträger 8 verlaufende Entsorgungskanäle 13 vorgesehen. Die Entsorgungskanäle 13 sind, wie am besten aus Figur 3 entnehmbar ist, gegenüber der Stanzrichtung, das heißt gegenüber der hier lotrecht auf- und abgehenden Bewegungsrichtung des bewegbaren Stanzwerkzeugs 7 umgelenkt und außerhalb, hier unterhalb des Tragbalkens 9 aus dem Messerhalter 8 herausgeführt.

Neben dem Messerhalter 8 ist ein über dessen Länge durchgehender Sammelkanal 14 vorgesehen, in den alle Entsorgungskanäle 13 einmünden. Im dargestellten Beispiel ist eine mit einer Seite satt an der gegenüberliegenden Seite des Messerhalters 8 anliegende und hieran anbaubare Schiene 15 vorgesehen, die eine den Sammelkanal 14 bildende Längsbohrung aufweist, die mit den messerhalteseitigen Entsorgungskanälen 13 zugeordneten Eingängen 16 versehen ist. Der Sammelkanal 14 ist über eine Entsorgungsleitung 17 an einen neben dem Maschinengestell 4 und niveaumäßig tiefer als der Messerhalter 8 platzierten Abfallbehälter 18 angeschlossen.

Der Sammelkanal 14 wird über die Entsorgungsleitung 17 in den Abfallbehälter 18 entleert. Dies erfolgt zweckmäßig im Takt der Stanzbearbeitung, das heißt nach jedem Stanzvorgang erfolgt ein Entleerungsvorgang. Hierzu kann ein mechanisches Räumorgan vorgesehen sein. Zweckmäßig erfolgt die Räumung des Sammelkanals 14 durch Luftflotation. Hierzu kann der Sammelkanal 14 mit Blasluft oder Saugzug beaufschlagt werden.

Dem dargestellten Beispiel liegt eine Beaufschlagung des Sammelkanals 14 mit Blasluft zugrunde. Hierzu ist der Sammelkanal 14 mit seinem vom Abfallbehälter 18 abgewandten Ende an eine Druckluftquelle angeschlossen. Im dargestellten Beispiel findet als Druckluftquelle der als Antriebseinrichtung des beweglichen Stanzwerkzeugs 7 fungierende Pneumatikzylinder 11 Verwendung, der am Ende jedes Stanzhubs entlastet wird. Hierzu ist der Sammelkanal 14 über eine Druckleitung 19 mit dem Luftauslass 20 des Pneumatikzylinders 11 verbunden. Auf diese Weise erfolgt ohne zusätzliche Steuerung der Luftbeaufschlagung des Sammelkanals 14 eine Beaufschlagung des Sammelkanals 14 im Takt der Stanzbearbeitung mit einem Druckluftstoß. Durch diesen werden im Sammelkanal 14 vorhandene Stanzabfälle mitgenommen und in den Entsorgungskanälen 13 vorhandene Stanzabfälle durch Venturiwirkung angesaugt und zum Abfallbehälter 18 transportiert.

Selbstverständlich wäre es auch denkbar, den Transport der Stanzabfälle zum Abfallbehälter 18 durch Saugzug zu bewirken. Dies bietet sich vor allem dort an, wo eine Vakuumquelle zur Verfügung steht. Dabei bietet sich der weitere Vorteil, dass neben den Stanzabfällen auch Staub und andere Verunreinigungen abgesaugt werden.

Vorstehend ist zwar ein bevorzugtes Ausführungsbeispiel der Erfindung näher erläutert, ohne dass jedoch hiermit eine Beschränkung verbunden sein soll. Vielmehr stehen dem Fachmann eine Reihe von Möglichkeiten zur Verfügung, um den allgemeinen Gedanken der erfindungsgemäßen Lösung an die Verhältnisse des Einzelfalls anzupassen.

## Patentansprüche

1. Vorrichtung zur Stanzbearbeitung von flächigen Substraten, insbesondere Verpackungsfolien, mit in gegenseitigen Eingriff bringbaren Stanzwerkzeugen (6, 7), von denen wenigstens eines mittels einer zugeordneten Antriebseinrichtung reziprozierend bewegbar ist und wenigstens eines an einem Messerhalter (8) angebracht ist, der auf einem vorzugsweise stationären Tragbalken (9) aufnehmbar ist, und mit einer wenigstens einem Stanzwerkzeug zugeordneten Abführeinrichtung zum Abführen von bei der Stanzbearbeitung anfallenden Stanzabfällen (3), wobei an die den Stanzabfällen (3) zugeordneten Bereiche des betreffenden Stanzwerkzeugs anschließende Entsorgungskanäle (13) und ein hiermit verbundener Abfallbehälter (18) vorgesehen sind, **dadurch gekennzeichnet, dass** die Entsorgungskanäle (13) außerhalb des Tragbalkens (9) aus dem Messerhalter (8) herausgeführt sind und in einen diesem benachbarten Sammelkanal (14) münden, der mit dem Abfallbehälter (18) verbunden und in diesen entleerbar ist.

2. Vorrichtung nach Anspruch 1, **dadurch gekennzeichnet, dass** die Entsorgungskanäle (13) gegenüber der Stanzrichtung umgelenkt sind.

3. Vorrichtung nach einem der vorhergehenden Ansprüche, **dadurch gekennzeichnet, dass** der Sammelkanal (14) im Bereich einer Längsseite des Messerhalters (8) angeordnet ist.

4. Vorrichtung nach Anspruch 3, **dadurch gekennzeichnet, dass** dem Messerhalter (8) eine hieran anbaubare, über seine Länge durchgehende Schiene (15) zugeordnet ist, die eine den Sammelkanal (14) bildende Längsbohrung aufweist, die mit den Entsorgungskanälen (13) zugeordneten Eingängen (16) versehen ist.

5. Vorrichtung nach einem der vorhergehenden Ansprüche, **dadurch gekennzeichnet, dass** der Abfallbehälter (18) neben dem Maschinengestell (4) und im Niveau unterhalb des Messerhalters (8) platziert und mit dem Sammelkanal (14) durch eine Entsorgungsleitung (17) verbunden ist.

6. Vorrichtung nach einem der vorhergehenden Ansprüche, **dadurch gekennzeichnet, dass** der Sammelkanal (14) durch Luftflotation in den Abfallbehälter (18) entleerbar ist.

7. Vorrichtung nach Anspruch 6, **dadurch gekennzeichnet, dass** die Luftflotation im Takt der Stanzbearbeitung aktivierbar ist.

8. Vorrichtung nach einem der vorhergehenden Ansprüche 6 oder 7, **dadurch gekennzeichnet, dass** der Sammelkanal mit seinem vom Abfallbehälter (18) abgewandten Ende an eine Druckluftquelle angeschlossen und von dieser mit Blasluft beaufschlagbar ist.

9. Vorrichtung nach Anspruch 8, **dadurch gekennzeichnet, dass** die dem reziprozierend bewegbaren Stanzwerkzeug (7) zugeordnete Antriebseinrichtung wenigstens einen mit Druckluft beaufschlagbaren Pneumatikzylinder (11) aufweist, dessen Luftauslass (20) mit dem Sammelkanal (14) verbunden ist.

## Claims

1. A device for die punching of flat substrates, in particular of packaging film or sheeting, comprising punching tools (6, 7) which can be moved into mutual engagement with each other, at least one of which is movable in a reciprocating manner by means of an associated drive device, and at least one of which is attached to a tool holder (8) which is receivable on a preferably stationary support beam (9), and further comprising a discharge device associated with at least one punching tool for discharging the shreds (3) accumulating in the process, with provision being made for discharge channels (13) adjoining the regions associated with the shreds (3) of the relevant punching tool, as well as a waste container (18) connected with such discharge channels (13), **characterised in that** the discharge channels (13) lead out of the tool holder (8) outside the support beam (9) and extend into a collecting channel (14) provided adjacent to the said tool holder (8), such collecting channel (14) being connected with the waste container (18) for waste disposal therein.

2. A device in accordance with Claim 1, **characterised in that** the discharge channels (13) are deflected relative to the punching direction.

3. A device in accordance with any of the preceding Claims, **characterised in that** the collecting channel (14) is disposed in the region of one longitudinal side of the tool holder (8).

4. A device in accordance with Claim 3, **characterised in that** associated with the tool holder (8) is a bar (15) which is attachable thereto and extends over its entire length, such bar having a longitudinal bore forming the collecting channel (14), which longitudinal bore is provided with inlets (16) associated with the discharge channels (13).

5. A device in accordance with any of the preceding Claims, **characterised in that** the waste container (18) is placed beside the machine frame (4) and below the level of the tool holder (8) and is further connected with the waste channel (14) by a discharge (17) line.

6. A device in accordance with any of the preceding Claims, **characterised in that** the collecting channel (14) can be vacated into the waste container (18) by means of air flotation.

7. A device in accordance with Claim 6, **characterised in that** the air flotation is activatable in cycle with the punching operation.

8. A device in accordance with any of the preceding Claims 6 or 7, **characterised in that** the end away from the waste container (18) of the said the collecting channel is connected with a compressed air source and suppliable with blast air from the latter.

9. A device in accordance with Claim 8, **characterised in that** the drive device associated with the punching tool (7), which is movable in a reciprocating manner, comprises at least one pneumatic cylinder (11) suppliable with compressed air, whose air outlet (20) is connected with the collection channel (14).

## Revendications

1. Dispositif d'usinage par découpage de substrats plats, en particulier de feuilles d'emballage, avec des outils de découpage (6, 7) qui sont aptes à être mis en prise mutuelle et dont l'un au moins est déplaçable de manière réciproque au moyen d'un dispositif d'entraînement associé et l'un au moins est monté sur un porte-lame (8) qui peut être reçu sur une poutre porteuse (9) de préférence stationnaire, ainsi qu'avec un dispositif d'évacuation associé à au moins un outil de découpage et destiné à évacuer les déchets de découpage (3) produits lors de l'usinage par découpage, dans lequel sont prévus des canaux d'élimination (13) qui sont situés à la suite des zones de l'outil de découpage respectif associées aux déchets de découpage (3) ainsi qu'un réservoir à déchets (18) y relié, **caractérisé par le fait que** lesdits canaux d'élimination (13) sont agencés de manière à sortir du porte-lame (8) à l'extérieur de ladite poutre porteuse (9) et débouchent dans un canal collecteur (14) contigu au porte-lame, qui est relié au réservoir à déchets (18) et peut être vidé dans celui-ci.

2. Dispositif selon la revendication 1, **caractérisé par le fait que** lesdits canaux d'élimination (13) sont déviés par rapport à la direction de découpage.

3. Dispositif selon l'une quelconque des revendications précédentes, **caractérisé par le fait que** ledit canal collecteur (14) est disposé au niveau d'un grand côté dudit porte-lame (8).

4. Dispositif selon la revendication 3, **caractérisé par le fait qu'**au porte-lame (8) est associé un rail (15) qui est apte à être rapporté à celui-ci et est continu sur la longueur de celui-ci et qui présente un perçage longitudinal lequel forme ledit canal collecteur (14) et est pourvu d'entrées (16) qui sont associées auxdits canaux d'élimination (13).

5. Dispositif selon l'une quelconque des revendications précédentes, **caractérisé par le fait que** ledit réservoir à déchets (18) est placé à côté du bâti de machine (4) et, quant au niveau, au-dessous du porte-lame (8) et est relié audit canal collecteur (14) au moyen d'une conduite d'élimination (17).

6. Dispositif selon l'une quelconque des revendications précédentes, **caractérisé par le fait que** ledit canal collecteur (14) peut être vidé par flottation à air dans ledit réservoir à déchets (18).

7. Dispositif selon la revendication 6, **caractérisé par le fait que** la flottation à air peut être activée au rythme de l'usinage par découpage.

8. Dispositif selon l'une quelconque des revendications précédentes 6 ou 7, **caractérisé par le fait que** ledit canal collecteur est connecté par son extrémité montrant dans la direction opposée au réservoir à déchets (18), à une source d'air comprimé et peut être alimenté par celle-ci en air de soufflage.

9. Dispositif selon la revendication 8, **caractérisé par le fait que** ledit dispositif d'entraînement qui est associé à l'outil de découpage (7) déplaçable de manière réciproque présente au moins un vérin pneumatique (11) qui est apte à être alimenté en air comprimé et dont la sortie d'air (20) est reliée au canal collecteur (14).
